# EUROPÄISCHE PATENTSCHRIFT

(11) **EP 1 165 965 B1**
(45) Veröffentlichungstag und Bekanntmachung des Hinweises auf die Patenterteilung: **30.07.2003**
(21) Anmeldenummer: 00920569.1
(22) Anmeldetag: 24.03.2000
(51) Int. Cl.: F04D 23/00

(54) **SEITENKANALVERDICHTER**
SIDE CHANNEL COMPRESSOR
COMPRESSEUR A CONDUIT LATERAL

(30) Priorität: 26.03.1999 DE 19913950
(43) Veröffentlichungstag der Anmeldung: 02.01.2002
(73) Patentinhaber: Werner Rietschle GmbH + Co. KG, 79650 Schopfheim (DE)
(72) Erfinder: RIETSCHLE, Dieter, D-79650 Schopfheim (DE); SCHOLZ, Fritz-Martin, D-79686 Hasel (DE); BRITSCHE, Markus, D-79588 Efringen-Kirchen (DE); MAYER, Oliver, D-79650 Schopfheim (DE); GARCZORZ, Reinhard, D-79541 Lörrach (DE)
(74) Vertreter: Kitzhofer, Thomas, Dipl.-Ing.
(86) Internationale Anmeldenummer: EP0002624
(87) Internationale Veröffentlichungsnummer: WO00058629

(56) Entgegenhaltungen:
- EP-A- 0 602 558
- EP-A- 0 863 314
- DE-C- 876 285
- GB-A- 606 127
- "SIDE CHANNEL REDESIGN" DESIGN ENGINEERING,GB,MORGAN-GRAMPIAN LTD. LONDON, 1. November 1997 (1997-11-01), Seite 15 XP000727481 ISSN: 0308-8448

## Beschreibung

Die Erfindung betrifft einen Seitenkanalverdichter nach dem Oberbegriff des Anspruchs 1.

Ein gattungsgemäßer Seitenkanalverdichter ist aus der DE-A-876 285 bekannt. Bei diesem Seitenkanalverdichter verjüngt sich der Querschnitt des Seitenkanals von der Einlaßöffnung bis zur Auslaßöffnung kontinuierlich. Die Verjüngung soll den Wirkungsgrad des Seitenkanalverdichters erhöhen, indem sich im Seitenkanal eine gleichmäßige Drucksteigerung und eine Erhöhung des Volumenstroms ergibt. Der Querschnitt des Seitenkanals ist annähernd ellipsenförmig gewählt.

Ein weiterer Seitenkanalverdichter ist aus der DE 197 08 952 A1 bekannt. Auch bei diesem Seitenkanalverdichter verjüngt sich der Querschnitt des Seitenkanals von der Einlaßöffnung bis zur Auslaßöffnung kontinuierlich. Die Verjüngung soll den Wirkungsgrad des Seitenkanalverdichters erhöhen, indem sich im Seitenkanal eine gleichmäßige Drucksteigerung und eine Erhöhung des Volumenstroms ergibt. Der Querschnitt des Seitenkanals ist nach diesem Stand der Technik rechteckig, jedoch mit abgerundeten Ecken.

Aufgabe der Erfindung ist es, einen Seitenkanalverdichter mit einem gesteigerten Wirkungsgrad zu erreichen.

Dies wird bei einem Seitenkanalverdichter der eingangs genannten Art dadurch erreicht, daß die große Achse der Ellipse geringfügig innerhalb des Deckels des Seitenkanalverdichters liegt, der den Seitenkanal aufweist. Diese Ausbildung hat strömungstechnische Vorteile, die zu einem gesteigerten Wirkungsgrad führen.

Im erfindungsgemäßen Seitenkanalverdichter sind die Strömungsverhältnisse im Seitenkanal optimiert, indem die Übergänge der den Querschnitt begrenzenden Wandungsbereiche sehr weich ausgebildet sind, so daß Übergänge im eigentlichen Sinne fehlen. Dies wird durch die Ellipsenform des Seitenkanals erreicht. Das Gas strömt von den Schaufeln des Verdichters mit einer, bezogen auf die Schaufelachse, axialen Geschwindigkeitskomponente in den Seitenkanal ein und wird in diesem umgelenkt, ohne daß es zu extremen Verlusten kommen kann. Dadurch kommt es zu einem höheren Volumenstrom und einer höheren Verdichterleistung. Die elliptische Ausbildung führt dank der damit verbundenen Schrägen zu einer besseren Herstellbarkeit des Seitenkanals mittels Sand- oder Druckgußverfahren.

Der Abschnitt des Seitenkanals mit elliptischem Querschnitt kann sich über die gesamte Länge des Seitenkanals erstrecken oder auch nur über einen Teil. Spätestens sollte der Abschnitt mit elliptischem Querschnitt auf etwa dem halben Strömungsweg zwischen Einlaßöffnung und Auslaßöffnung beginnen. In diesem Bereich hat nämlich das zu verdichtende Gas bereits eine merkliche Verdichtung erfahren, an die der Querschnitt angepaßt werden sollte, indem er reduziert wird.

Der Abschnitt mit elliptischem Querschnitt sollte im Bereich der Auslaßöffnung enden, wo auch die höchste Verdichtung vorhanden ist.

Es ist zu betonen, daß die optimale Leistung des Verdichters nur durch Abstimmung der Verringerung des Querschnitts des Seitenkanals auf die Art des Gases und die Leistungsfähigkeit des Verdichters, insbesondere dessen Drehzahl, erreicht werden kann. Es ist z.B. nicht optimal, wenn sich der Querschnitt extrem stark oder zu wenig verringert, da der Gasstrom im ersten Fall blockiert wird und im zweiten Fall die Kompressibilität des Gases nicht vollständig ausgenutzt wird. Die Querschnittsfläche des Seitenkanals in dem Abschnitt mit elliptischem Querschnitt ist gemäß der bevorzugten Ausführungsform an das Verhältnis der Dichteerhöhung des Gases angepaßt, indem die Querschnittsfläche entsprechend reduziert wird. Eine optimale Verringerung der Querschnittsfläche ergibt sich bei Annahme einer annähernd adiabat isentropen Verdichtung des zu verdichtenden Gases, wobei die Querschnittsfläche entsprechend dem sich verringernden Gasvolumen reduziert wird.

Dieser Verlauf wird wie folgt errechnet, wobei der Index 1 die spezifischen Größen am Einlaß und der Index 2 die spezifischen Größen am Auslaß des Seitenkanals kennzeichnet.

Für den Verdichtungsverlauf entlang des Seitenkanals gilt${\text{m}}_{\text{1}} {\text{=m}}_{\text{2}} \text{=konst.}$

Mit der idealen Gasgleichung:$\text{pV=m RT ergibt sich} \frac{{\text{P}}_{\text{1}} {\text{V}}_{\text{1}}}{{\text{T}}_{\text{1}}} \text{=} \frac{{\text{P}}_{\text{2}} {\text{V}}_{\text{2}}}{{\text{T}}_{\text{2}}}$ oder${\text{V}}_{\text{2}} {\text{=V}}_{\text{1}} \text{•} \frac{{\text{P}}_{\text{1}}}{{\text{P}}_{\text{2}}} \text{•} \frac{{\text{T}}_{\text{2}}}{{\text{T}}_{\text{1}}}$

Mit der zusätzlichen Bedingung $\overline{\text{C}}$₁= $\overline{\text{C}}$₂ *=* konst.
erhält man:${\text{A}}_{\text{2}} {\text{=A}}_{\text{1}} \text{•} \frac{{\text{P}}_{\text{1}}}{{\text{P}}_{\text{2}}} \text{•} \frac{{\text{T}}_{\text{2}}}{{\text{T}}_{\text{1}}}$

Für eine adiabat isentrope Verdichtung gilt unter der Annahme:$\text{χ=1,4}$$\text{Δp=200 mbar}$${\text{P}}_{\text{1}} \text{= 970 mbar}$${\text{T}}_{\text{1}} \text{=20 °C}$ ${\text{T}}_{\text{1}} \text{=(20 + 273)K= 293 K.}$

Für Druckbetrieb ergibt sich:

Für Saugbetrieb ergibt sich:

Daraus folgt bei Druckbetrieb ein Querschnittsverhältnis des Seitenkanals zwischen Auslaßund Einlaßöffnung:$\frac{\text{A} \text{1}}{\text{A} \text{1}} \text{=} \frac{\text{P} \text{1}}{\text{P} \text{2}} \text{•} \frac{\text{T} \text{2}}{\text{T} \text{1}} \text{=} \frac{\text{970}}{\text{970+200}} \text{•} \frac{\text{390}}{\text{293}} \text{=87%}$ und bei Saugbetrieb ein Querschnittsverhältnis:$\frac{\text{A} \text{2}}{\text{A} \text{1}} \text{=} \frac{\text{970-200}}{\text{970}} \text{•} \frac{\text{312}}{\text{293}} \text{=85%}$

Mit den obigen Formeln lassen sich die optimalen Querschnittsflächen an jeder beliebigen Stelle des Seitenkanals bestimmen.

Die Optimierung des Verlaufs der Verjüngung der Querschnittsfläche über die Länge des Seitenkanals unter Annahme einer adiabat isentropen Verdichtung ist nicht zwingend auf die elliptische Seitenkanalquerschnittsform beschränkt. Vielmehr kann diese entsprechende Verringerung des Querschnitts auch bei anderen Seitenkanalformen zu einer Optimierung des Wirkungsgrades führen.

Es sind zwar andere Gaszustandsänderungen in einem Seitenkanalverdichter denkbar, z.B. eine isotherme Verdichtung, jedoch hat sich die adiabat isentrope Verdichtung in diesem Zusammenhang zur Erreichung eines hohen Wirkungsgrads bewährt.

Eine weitere Ausgestaltung der Erfindung sieht vor, daß der Seitenkanal vor dem Abschnitt mit elliptischem Querschnitt einen halbkreisförmigen Querschnitt hat. Dieser halbkreisförmige Querschnitt geht dann stufenlos in eine immer flacher werdende Ellipse über.

Die Breite des Seitenkanals sollte vorzugsweise über seine gesamte Länge konstant bleiben, so daß die Querschnittsverringerung ausschließlich über die verringerte Tiefe, jedoch mit angepaßter Ellipsenform, erfolgt.

Der Seitenkanal ist gemäß einer Ausgestaltung der Erfindung in Seitenansicht hufeisenförmig verlaufend, so daß sich eine große Seitenkanallänge ergibt. Fortsätze an den Enden des Seitenkanals bilden die Einlaß- bzw. die Auslaßöffnung.

Der erfindungsgemäße Seitenkanalverdichter kann einstufig oder mehrstufig ausgebildet sein, wobei die Querschnittsfläche der Einlaßöffnung einer nachfolgenden Stufe vorzugsweise der Querschnittsfläche der Auslaßöffnung der unmittelbar vorhergehenden Stufe entspricht. Damit soll verhindert werden, daß das Gas in dem Seitenkanal zwischen aufeinanderfolgenden Stufen eine Zustandsänderung erfährt.

Die einzelnen Stufen sind vorzugsweise alle mit einem Seitenkanal versehen, wie er zuvor definiert worden ist, also mit einer sich kontinuierlich verringernden Querschnittsfläche zwischen Einlaßöffnung und Auslaßöffnung. Da der Druckverlauf bei einem mehrstufigen Verdichter anders als bei einem einstufigen Verdichter ist, muß selbstverständlich die Verringerung der Querschnittsfläche an diesen Effekt angepaßt sein. So würde bei gleicher Drucksteigerung zwischen Einlaß und Auslaß eines zweistufigen und eines einstufigen Verdichters beim zweistufigen Verdichter pro Stufe nur die Hälfte der Seitenkanalverjüngung gegenüber der des einstufigen Verdichters notwendig sein.

Weitere Merkmale und Vorteile der Erfindung ergeben sich aus der nachfolgenden Beschreibung und aus den nachfolgenden Zeichnungen, auf die Bezug genommen wird. In den Zeichnungen zeigen:
Figur 1 eine Längsschnittansicht durch einen zweistufigen Seitenkanalversichter nach der Erfindung,
Figur 2 eine Seitenansicht eines in Figur 1 dargestellten Deckels mit einem Seitenkanal,
Figur 3 aufeinanderfolgende Querschnitte des Seitenkanals längs der in Figur 2 dargestellten Schnittlinien A, B, C, D und E,
Figur 4 eine Seitenansicht eines geringfügig modifizierten Deckels mit modifiziertem Seitenkanal,
Figur 5. aufeinanderfolgende Querschnitte des Seitenkanals längs der in Figur 4 dargestellten Schnittlinien A-I, und
Figur 6 verschiedene Wirkungsgradverläufe bei verschiedenen Drehzahlen von Seitenkanalverdichtern ohne, mit 15%iger Querschnittsverjüngung und mit 30%iger Querschnittsverjüngung.

Bei dem in Figur 1 gezeigten Seitenkanalverdichter sind ein Antriebsmotor 10, eine erste Stufe 12 und eine zweite Stufe 14 in einer Baueinheit integriert. Mit 16 ist ein Gehäuse bezeichnet. Laufräder 20, 22 der Stufen 12 bzw. 14 sind auf einer Antriebswelle befestigt, die wiederum vom Antriebsmotor 10 in Drehung versetzt wird. Ein erster Gehäusedeckel 30, der an dem Gehäuse 16 angeschraubt ist, weist einen Seitenkanal 32 der ersten Stufe auf. Auf der gegenüberliegenden Seite ist mit dem Gehäuse 16 ein zweiter Gehäusedeckel 26 verbunden, welcher einen Seitenkanal 28 aufweist. Die erste Stufe 12 hat Einlaßöffnungen und Auslaßöffnungen, die anhand von Figur 2 noch erläutert werden. Die Auslaßöffnung der ersten Stufe ist durch einen nicht gezeigten Seitenkanal im Gehäuse mit der Einlaßöffnung der zweiten Stufe 14 verbunden. Der Kanal sowie die Querschnitte der Auslaßöffnung der ersten und der Einlaßöffnung der zweiten Stufe sind so ausgebildet, daß keine Querschnittsveränderung zwischen erster und zweiter Stufe im Bereich des Seitenkanals vorliegt.

Der Gehäusedeckel 30 ist in Figur 2 allein dargestellt. Der darin ausgebildete Seitenkanal 32 ist im wesentlichen hufeisenförmig und hat einen sich über 270° erstreckenden kreisringförmigen Abschnitt (von der Schnittlinie A bis zur Schnittlinie E reichend). Eine Einlaßöffnung 42 stromaufwärts der Schnittlinie A erstreckt sich über etwa 15° und bildet eine Art Fortsatz des Seitenkanals 32. Stromabwärts der Schnittlinie E ist ebenfalls eine fortsatzartige Auslaßöffnung 44 vorgesehen.

Der Seitenkanal 32 weist von der Schnittlinie A bis zur Schnittlinie E die gleiche Breite auf, wie auch anhand der Schnittsequenz in Figur 3, die nur den Seitenkanal selbst zeigt, zu sehen ist Der Seitenkanal hat zu Beginn, bei der Schnittlinie A, noch einen halbkreisförmigen Querschnitt, wobei der Mittelpunkt des Halbkreises sogar noch etwas unterhalb der ebenen Fläche 46 des Deckels 30 liegt, von der aus sich der Seitenkanal 32 in das Innere des Deckels erstreckt. In den Figuren 3 ist als Abstand der Fläche 46 vom Mittelpunkt M 1 mm angegeben.

Von der Einlaßöffnung 42 zur Auslaßöffnung 44 ergibt sich eine Hauptströmungsrichtung, die durch einen Pfeil in Figur 2 dargestellt ist. Auf diesem Weg wird, wie Figur 3 zu entnehmen ist, die Querschnittsfläche des Seitenkanals 32 kontinuierlich bis zur Auslaßöffnung 44 geringer. Der Abschnitt des Seitenkanals 32 von der Schnittlinie A bis zur Schnittlinie E bildet einen Abschnitt mit elliptischem Seitenkanalquerschnitt. Der Querschnitt des Seitenkanals 32 ändert sich von einem Halbkreis an der Schnittlinie A zu einer Ellipse mit immer geringer werdender Tiefe. Die Tiefe ist an der Schnittlinie B mit h1, an der Schnittlinie C mit h2, an der Schnittlinie D mit h3 und an der Schnittlinie E mit h4 dargestellt. Die Ellipsenhälfte, die den Seitenkanal definiert, wird sozusagen mit zunehmender Länge des Strömungsweges gestaucht. Die Abnahme der Querschnittsfläche ist dem auf dem Strömungsweg stetig reduzierten spezifischen Volumen des zu verdichtenden Gases unter Annahme einer adiabaten isentropen Zustandsänderung angepaßt. Dadurch wird der Wirkungsgrad des Seitenkanalverdichters optimiert.

Im übrigen liegt, wie anhand der Schnittsequenzen zu den Schnittlinien B bis E zu sehen ist, auch die große Achse der Ellipse um etwa 1 mm innerhalb des Deckels.

Der Querschnitt des Seitenkanals 32, der sich stufenlos und kontinuierlich von einem Halbkreis bis zu einer immer flacher werdenden Ellipse verändert, zeichnet sich durch hervorragende Strömungsverhältnisse im Seitenkanal 32 aus, da nur geringe Strömungsverluste auftreten. Der Wirkungsgrad des Seitenkanalverdichters ist auch deswegen so hoch, weil, wie erwähnt, der Querschnittsverlauf der Zustandsänderung des verdichteten Gases angepaßt ist.

In den Figuren 4 und 5 ist ein geringfügig modifizierter Gehäusedeckel 130 dargestellt, bei dem der Seitenkanal 132 einen etwas anders gestalteten Einlaß- und Auslaßbereich hat. Der Einlaßbereich erstreckt sich über 15° bis 50°, ebenso wie der Auslaßbereich. Mit dem Bezugszeichen 142 ist die Einlaßöffnung der ersten Stufe und mit 144 die Auslaßöffnung der ersten Stufe, die zur Einlaßöffnung der zweiten Stufe führt, bezeichnet.

Ansonsten ist in Figur 5 anhand der Schnittsequenz zu sehen, daß der Seitenkanal 132 von einem Kreisquerschnitt zu einer immer flacher werdenden Ellipsenquerschnitt wird.

Die zweite Stufe 14 hat einen Seitenkanal, der ebenfalls auf seiner gesamten Länge verjüngt ist. Auch dieser Seitenkanal beginnt mit einem halbkreisförmigen Querschnitt, wobei dieser Querschnitt aber eine Fläche hat, die der Fläche des Seitenkanals an der Auslaßöffnung 44 mit dem elliptischen Querschnitt entspricht. Der Seitenkanal der zweiten Stufe verändert sich dann kontinuierlich zu einer immer flacher werdenden Ellipse, wie dies entsprechend in den Figuren 2 bis 5 dargestellt ist.

Figur 6 zeigt die durch die Verringerung des Seitenkanalquerschnitts erreichbare Steigerung des Wirkungsgrades. Es sind für die dargestellten Verläufe drei verschiedene Seitenkanalverdichter eingesetzt worden, die bei unterschiedlichen Drehzahlen gemessen wurden. Ein Seitenkanalverdichter, der mit "Serie" bezeichnet ist, weist einen halbkreisförmigen Querschnitts ohne Verjüngung auf. Ein hierzu modifizierter Seitenkanalverdichter nach der Erfindung mit elliptischem Querschnitt weist eine Querschnittsverringerung um 15% zwischen Einlaßöffnung und Auslaßöffnung auf und ein weiter Verdichter eine Querschnittsverringerung von 30%. Figur 6 zeigt nicht nur, daß eine deutliche Wirkungsgradsteigerung erreichbar ist, sondern auch, daß diese Wirkungsgradsteigerung sehr stark von der Drehzahl abhängig ist. Wie bereits zuvor erläutert worden ist, kann nämlich nicht pauschal eine Querschnittsverringerung um beispielsweise 15% bei unterschiedlichen Drehzahlen zu einer enormen Wirkungsgradsteigerung führen. Vielmehr ist die Querschnittsverringerung der Zustandsänderung des Gases anzupassen, die wiederum aber von den geometrischen Verhältnissen im Seitenkanal und im Laufrad sowie vom Volumenstrom und damit von der Drehzahl abhängig ist. Es kann damit durchaus sein, daß bei bestimmten Drehzahlen und bestimmten Geometrien des Laufrades samt Schaufeln wesentlich geringere oder wesentlich höhere Querschnittsverringerungen erfolgen müssen, um eine optimale Wirkungsgradsteigerung zu erreichen.

## Patentansprüche

1. Seitenkanalverdichter mit
einer Einlaßöffnung (42; 142) für Gas und
einer Auslaßöffnung (44; 144) für verdichtetes Gas sowie
einem Seitenkanal (32; 132), der die Einlaßöffnung (42; 142) mit der Auslaßöffnung (44; 144) strömungsmäßig verbindet,
wobei sich der Querschnitt des Seitenkanals (32; 132) zwischen der Einlaßöffnung (42; 142) und der Auslaßöffnung (44; 144) verringert und
wobei der Seitenkanal (32; 132) wenigstens einen Abschnitt hat, in dem er einen Querschnitt in Form einer Ellipsenhälfte aufweist und in dem sich die maximale Tiefe des Seitenkanals (32; 132) in Richtung zur Auslaßöffnung (44; 144) kontinuierlich verringert,
**dadurch gekennzeichnet, daß**
die große Achse der den Querschnitt bestimmenden Ellipse geringfügig innerhalb des Deckels (26, 30) des Seitenkanalverdichters liegt, der den Seitenkanal (32; 132) aufweist.

2. Seitenkanalverdichter nach Anspruch 1, **dadurch gekennzeichnet, daß** der Abschnitt mit elliptischem Querschnitt im Bereich der Auslaßöffnung (44; 144) endet.

3. Seitenkanalverdichter nach Anspruch 1 oder 2, **dadurch gekennzeichnet, daß** der Abschnitt mit elliptischem Querschnitt spätestens auf dem halben Strömungsweg zwischen Einlaßöffnung (42; 142) und Auslaßöffnung (44; 144) beginnt.

4. Seitenkanalverdichter nach einem der vorhergehenden Ansprüche, **dadurch gekennzeichnet, daß** der Seitenkanal (32; 132) vor dem Abschnitt mit elliptischem Querschnitt einen halbkreisförmigen Querschnitt hat.

5. Seitenkanalverdichter nach einem der vorhergehenden Ansprüche, **dadurch gekennzeichnet, daß** die Breite des Seitenkanals (32; 132) über seine gesamte Länge konstant bleibt.

6. Seitenkanalverdichter nach einem der vorhergehenden Anspräche, **dadurch gekennzeichnet, daß** die Querschnittsfläche des Seitenkanals (32; 132) in dem Abschnitt mit elliptischem Querschnitt dem Verhältnis der Dichteerhöhung des Gases entsprechend stetig reduziert ist.

7. Seitenkanalverdichter nach Anspruch 6, **dadurch gekennzeichnet, daß** die Querschnittsfläche des Seitenkanals (32; 132) in seinem Abschnitt mit elliptischem Querschnitt unter der Annahme einer annähernd adiabat isentropen Verdichtung des zu verdichtenden Gases dem sich verringernden Gasvolumen entsprechend verringert wird.

8. Seitenkanalverdichter nach einem der vorhergehenden Ansprüche, **dadurch gekennzeichnet, daß** der Seitenkanal (32; 132) in Seitenansicht im wesentlichen hufeisenförmig verläuft.

9. Seitenkanalverdichter nach einem der vorhergehenden Ansprüche, **dadurch gekennzeichnet, daß** der Verdichter mehrstufig ausgebildet ist und die Querschnittsfläche der Einlaßöffnung einer nachfolgenden Stufe der Querschnittsfläche der Auslaßöffnung (44; 144) der unmittelbar vorhergehenden Stufe entspricht

10. Seitenkanalverdichter nach Anspruch 9, **dadurch gekennzeichnet, daß** in mehreren, vorzugsweise allen Stufen die Querschnittsfläche zwischen Auslaßöffnung (44; 144) und Einlaßöffnung (42; 142) entsprechend der Ansprüche 1 bis 9 ausgebildet ist.

## Claims

1. A side channel compressor, comprising
an inlet port (42; 142) for gas and
an outlet port (44; 144) for compressed gas, and
a side channel (32; 132) which provides a flow connection between the inlet port (42; 142) and the outlet port (44; 144),
the cross-section of the side channel (32; 132) diminishing between the inlet port (42; 142) and the outlet port (44; 144), and
the side channel (32; 132) having at least one portion in which it has a cross-section in the form of a half ellipse and in which the maximum depth of the side channel (32; 132) continuously diminishes towards the outlet port (44; 144),
**characterized in that**
the major axis of the ellipse defining the cross-section lies slightly inwardly of the cover (26, 30) of the side channel compressor which cover comprises the side channel (32; 132).

2. The side channel compressor according to claim 1, **characterized in that** the portion with elliptical cross-section ends in the region of the outlet port (44; 144).

3. The side channel compressor according to claim 1 or 2, **characterized in that** the portion with elliptical cross-section begins at the latest at half the distance of the flow path between the inlet port (42; 142) and the outlet port (44; 144).

4. The side channel compressor according to any of the preceding claims, **characterized in that** the side channel (32; 132) has a semicircular cross-section before the portion with elliptical cross-section.

5. The side channel compressor according to any of the preceding claims, **characterized in that** the width of the side channel (32; 132) remains constant along its entire length.

6. The side channel compressor according to any of the preceding claims, **characterized in that** the cross-sectional area of the side channel (32; 132) is continually reduced in the portion with elliptical cross-section, corresponding to the ratio of the increase in density of the gas.

7. The side channel compressor according to claim 6, **characterized in that** the cross-sectional area of the side channel (32; 132) in its portion with elliptical cross-section is diminished corresponding to the diminishing volume of gas and on the assumption of an approximately adiabatically isentropic compression of the gas to be compressed.

8. The side channel compressor according to any of the preceding claims, **characterized in that** the side channel (32; 132) runs, as seen in a side view, substantially in the shape of a horseshoe.

9. The side channel compressor according to any of the preceding claims, **characterized in that** the compressor is configured multi-stage and the cross-sectional area of the inlet port of a succeeding stage corresponds to the cross-sectional area of the outlet port (44; 144) of the directly preceding stage.

10. The side channel compressor according to claim 9, **characterized in that** in several stages, preferably in all stages, the cross-sectional area between the outlet port (44; 144) and the inlet port (42; 142) is designed according to claims 1 to 9.

## Revendications

1. Compresseur à canal latéral, comportant
un orifice d'admission (42 ; 142) pour du gaz et
un orifice de sortie (44 ; 144) pour du gaz comprimé ainsi que
un canal latéral (32 ; 132) qui relie en écoulement l'orifice d'admission (42 ; 142) à l'orifice de sortie (44 ; 144),
la section transversale du canal latéral (32 ; 132) diminuant entre l'orifice d'admission (42 ; 142) et l'orifice de sortie (44 ; 144), et
le canal latéral (32 ; 132) possédant au moins un tronçon dans lequel il présente une section transversale en forme de moitié d'ellipse et dans lequel la profondeur maximale du canal latéral (32 ; 132) en direction de l'orifice de sortie (44 ; 144) diminue de manière continue,
**caractérisé en ce que**
le grand axe de l'ellipse définissant la section transversale se trouve légèrement à l'intérieur du couvercle (26, 30) du compresseur à canal latéral, lequel présente le canal latéral (32 ; 132).

2. Compresseur à canal latéral selon la revendication 1, **caractérisé en ce que** le tronçon avec la section transversale elliptique se termine dans la région de l'orifice de sortie (44 ; 144).

3. Compresseur à canal latéral selon la revendication 1 ou 2, **caractérisé en ce que** le tronçon avec la section transversale elliptique commence au plus tard sur le demi-trajet d'écoulement entre l'orifice d'admission (42 ; 142) et l'orifice de sortie (44 ; 144).

4. Compresseur à canal latéral selon l'une des revendications précédentes, **caractérisé en ce qu'**en amont du tronçon avec le section transversale elliptique, le canal latéral (32 ; 132) a une section transversale semi-circulaire.

5. Compresseur à canal latéral selon l'une des revendications précédentes, **caractérisé en ce que** la largeur du canal latéral (32 ; 132) reste constante sur toute sa longueur.

6. Compresseur à canal latéral selon l'une des revendications précédentes, **caractérisé en ce que** la superficie du section du canal latéral (32 ; 132), dans son tronçon avec section transversale elliptique, est réduite en fonction du rapport de l'augmentation de la densité du gaz.

7. Compresseur à canal latéral selon la revendication 6, **caractérisé en ce que** la superficie du section du canal latéral (32 ; 132) dans son tronçon avec section transversale elliptique est réduite en fonction du volume de gaz qui diminue, en supposant une compression approximativement adiabatique isentropique du gaz à comprimer.

8. Compresseur à canal latéral selon l'une des revendications précédentes, **caractérisé en ce qu'**en vue latérale, le canal latéral (32 ; 132) s'étend sensiblement en forme de fer à cheval.

9. Compresseur à canal latéral selon l'une des revendications précédentes, **caractérisé en ce que** le compresseur est réalisé à plusieurs étages et **en ce que** la superficie de section de l'orifice d'admission correspond à un étage suivant de la superficie de l'orifice de sortie (44 ; 144) de l'étage directement précédent.

10. Compresseur à canal latéral selon la revendication 9, **caractérisé en ce que** dans plusieurs étages, de préférence dans tous les étages, la superficie de section entre l'orifice de sortie (44 ; 144) et l'orifice d'admission est réalisée selon les revendications 1 à 9.
